# EUROPÄISCHE PATENTSCHRIFT

(11) **EP 1 890 277 B1**
(45) Veröffentlichungstag und Bekanntmachung des Hinweises auf die Patenterteilung: **22.04.2009**
(21) Anmeldenummer: 06015249.3
(22) Anmeldetag: 21.07.2006
(51) Int. Cl.: G09F 13/04, G09F 19/22

(54) **Brandnotleuchte mit Fluchtwegkennzeichnungen**
Fire emergency lamp with escape route markings
Lampe d'avertissement d'incendie pourvue de signalements de l'issue de secours

(43) Veröffentlichungstag der Anmeldung: 20.02.2008
(73) Patentinhaber: Dambach-Werke GmbH, D-76456 Kuppenheim (DE)
(72) Erfinder: Eschbach, Bernd, 76228 Karlsruhe (DE); Baumstark, Erwin, 76456 Kuppenheim (DE)
(74) Vertreter: Strobel, Wolfgang

(56) Entgegenhaltungen:
- DE-U1- 20 112 185
- DE-U1- 20 208 694
- US-A- 5 797 673
- US-A1- 2001 045 035
- US-B1- 6 741 324

## Beschreibung

Die vorliegende Erfindung betrifft Brandnotleuchten mit Fluchtwegkennzeichnungen, die insbesondere für Tunnels geeignet sind.

Brandnotleuchten mit Fluchtwegkennzeichnungen sollen dazu dienen, im Notfall der Person anzugeben, welcher der nächste Notausgang im Tunnel ist und sollen darüber hinaus auch eine Beleuchtung des Tunnels und damit des Fluchtwegs sicherstellen.

Herkömmliche Brandnotleuchten, wie biespielsweise aus der DE 202 08 694 U1 und DE 201 12 185 U1 bekannt, weisen ein Gehäuse zur Aufnahme von Leuchtmitteln, einen Deckel, der eine Sicherheitsscheibe aufweist, auf der Fluchtsymbole angebracht sind und die an ihrer Rückseite von einem Leuchtmittel beleuchtet wird. Die rückseitige Beleuchtung dieser Scheibe erfolgt mittels Glühlampe oder Energiesparlampe, wobei die Lampe ständig leuchtet. Weiterhin ist eine Brandnotleuchteneinrichtung vorgesehen, die im Brandfall leuchtet und einen Leuchtkegel von einer in der entsprechenden Norm festgelegten Größe erzeugt. Typischerweise weist die Brandnotleuchte einen 150 W-Halogenstrahler auf, der die Norm mit I(α) ≥25 cd für α -87° < α < +87 ° erfüllen muss. Damit dieser Leuchtkegel oder Leuchtbereich verwirklicht wird, muss die Sicherheitsglasscheibe für die Brandnotleuchte im Bereich der Brandnotleuchte nach außen gewölbt sein.

Diese herkömmlichen Brandnotleuchten weisen deutliche Nachteile auf. Fällt die Glühlampe oder Energiesparlampe zur Beleuchtung der Fluchtwegkennzeichnungen aus, so werden die Fluchtwegekennzeichnungen nicht mehr beleuchtet und sind sie damit nicht mehr oder nur ganz schlecht sichtbar, was im Notfall entsprechende Konsequenzen haben kann.

Die Ausbildung einer gewölbten oder bombierten Sicherheitsscheibe ist eine teure Spezialanfertigung, die die Brandnotleuchte insgesamt teuer macht. Weiterhin fällt bei Ausfall des 150 W-Halogenstrahlers die gesamte Brandnotleuchteneinrichtung aus.

Aus den Dokumenten US 2001/045035 A1, US-A-5,797,673 und US 6,741,324 B1 sind Brandnotleuchten mit Fluchtwegkennzeichnungen bekannt, mit einem Gehäuse zur Aufnahme von Leuchtmitteln, einem Deckel, der eine Sicherheitsscheibe, bevorzugt eine Sicherheitsglasscheibe aufweist, auf der Fluchtsymbole angebracht sind, und die zur Beleuchtung der Sicherheitsglasscheibe von ihrer Rückseite von Leuchtmitteln beleuchtet werden, die aus einer Mehrzahl von Leuchtdioden gebildet sind, und mit einer Brandnotleuchteneinrichtung, die im Bandfall leuchtet und dabei einen vorbestimmten Leuchtkegel oder Leuchtbereich erzeugt.

An dem Gehäuse sind drehbar zwei Scheinwerfer angebracht, die gegenüber dem Gehäuse der Brandnotleuchte drehbar sind, wobei der Lichtkegel der von den Scheinwerfern erzeugt wird, in seiner Abstrahlhöhe nach vorne einstellbar ist. Ein jeder der "Scheinwerfer" ist mit einem entsprechenden Leuchtmittel versehen.

Weiterhin kann gemäß US 2001/045035 A1 eine Mehrzahl von LEDs vorgesehen sein, die individuelle Symbole der Ziffern bzw. Symbole bilden.

Der vorliegenden Erfindung liegt die Aufgabe zugrunde, eine Brandnotleuchte mit Fluchtwegkennzeichnungen, die für Tunnel geeignet ist, vorzuschlagen, bei der die oben erwähnten Nachteile überwunden sind und die eine einfach und wirksam aufgebaute Brandnotleuchte, insbesondere mit erhöhter Ausfallsicherheit, schafft.

Diese Aufgabe wird durch die Merkmale des Patentanspruchs 1 gelöst.

Dadurch, dass die Brandnotleuchte aus einer Mehrzahl von Halogenstrahlern gebildet ist, die zueinander winkelig versetzt angeordnet sind, wodurch sie im Betrieb den geforderten Leuchtkegel bzw. Leuchtbereich erzeugen, dass die Mehrzahl von Halogenstrahlern in dem Gehäuse angeordnet ist, und in Betrieb durch eine Mehrzahl von Öffnungen im Deckel nach außen leuchten, und dass die Leuchtdioden so verschaltet angeordnet sind, dass beim Ausfall einer Leuchtdiode die restlichen Leuchtdioden zur Beleuchtung der Sicherheitsglasscheibe weiterhin leuchten, wird eine erhöhte Ausfallsicherheit der Leuchtmittel für die Fluchtwegkennzeichnungen erreicht, da bei Ausfall einzelner Leuchtdioden die Erkennbarkeit des Leuchtsignals erhalten bleibt.

Dabei wird eine gute Beleuchtung durch die Verwendung von Hochleistungs-Leuchtdiode erreicht.

Durch die Verwendung einer Konstantspannungsquelle für die Leuchtdioden ergibt sich der Vorteil, dass bei Netzspannungsschwankungen diese zu keiner Änderung der Leuchtdiodenhelligkeit führen und damit Netzspannungsschwankungen nicht sichtbar sind. Dies ergibt den Vorteil, dass kein Flackern bei den Fluchtwegkennzeichnungen auftritt, und somit jegliche Ablenkung und Verunsicherung der sich im Tunnel bewegenden Personen vermieden wird.

Vorteilhafterweise sind fünf Halogenstrahler vorgesehen, die so angeordnet sind, dass sie einen Leuchtkegel mit einem Winkel von 180° erzeugen. Dies übererfüllt nicht nur die oben angegebene Norm sondern ist die 40°-Abstrahlcharakteristik dieser Halogenstrahler als Orientierungsstrahl im Rauch auch deutlich besser sichtbar. Vorteilhafterweise werden statt dem 150 W-Halogenstrahler des Standes der Technik fünf einzelne 20 W-Halogenstrahler mit einem Durchmesser von jeweils 50 mm verwendet.

Weiterhin ist von Vorteil, dass der Deckel mit integrierter Sicherheitsscheibe aus Edelstahl gebildet ist und so an dem Gehäuse angebracht ist, dass er durch Entriegelung eines Schlosses mittels Sicherheitsschlüssel oder Vierkantöffner entfernt werden kann. Dies verhindert ein umständliches und damit zeitintensives Entfernen des Deckels zu Wartungszwecken, insbesondere zum Ersetzen ausgefallener Leuchtmittel, was, wie bereits oben erwähnt, in einem Tunnel von besonderer Wichtigkeit ist.

Vorteilhafterweise ist der Deckel pyramidenstumpfförmig aufgebaut, das heißt seine vier Seitenwände vergrößern sich von der Frontscheibe in Richtung Gehäuse, wodurch scharfe Kanten an der Frontseite vermieden werden.

Weiterhin ist vorteilhaft, dass Leuchtdiodenstreifen vorgesehen sind, die seitlich am pyramidenstumpfförmigen Deckel der Brandnotleuchte angebracht sind. Das Netzteil für diese LED-Streifen befindet sich im Gehäuseinnenteil. Sobald der Deckel mit dem Gehäuse verbunden wird, werden auch die Steckkontakte von Deckel und Gehäuse miteinander verbunden über welche die LED-Spannung vom Netzteil zu den LED-Streifen geführt wird.

Weitere Merkmale, Einzelheiten und Vorteile der vorliegenden Erfindung ergeben sich aus der nachfolgenden Beschreibung eines Ausführungsbeispiels, das beispielhaft in der Zeichnung, auf die nunmehr Bezug genommen wird, und nicht einschränkend dargestellt ist. Darin zeigt:
- Fig. 1: eine Ausführungsform der erfindungsgemäßen Brandnotleuchte mit Fluchtwegkennzeichnungen in leicht schräger Ansicht von vorne rechts;
- Fig. 2: eine perspektivische Teilansicht auf die Brandnotleuchte mit fünf Halogenstrahlern, angeordnet in dem Gehäuse der Brandnotleuchte; und
- Fig. 3: eine Aufnahmeplatte bestückt mit Leuchtdioden, die als Beleuchtung der Fluchtwegkennzeichnungen dienen.

In den Figuren sind gleiche Elemente mit den gleichen Bezugsziffern bezeichnet.

In Fig. 1 ist eine Ausführungsform einer erfindungsgemäßen Brandnotleuchte mit Fluchtwegkennzeichnungen 1 dargestellt. Die Brandnotleuchte 1 weist einen Deckel 3 auf, der eine Sicherheitsscheibe 5 aufweist. In die Sicherheitsscheibe 5 ist ein Feld 7 mit Fluchtwegkennzeichnungen 9 integriert. Wie im Beispielsfalle Fig. 1 ersichtlich ist eine Person 10 laufend nach links entsprechend einem linken Pfeil 11 dargestellt, dem die Zahl 40 zugeordnet ist. Nach rechts, gemäß Pfeil 12 wäre der Fluchtweg laut Angabe "280" sehr viel länger.

Von der Frontseite 13 des Deckels 3 erstrecken sich vier schräge Seitenwände 15, 16, 17 und 18, wobei die schrägen Seitenwände 15 und 16 die seitlichen Seitenwände bilden, die schräge Seitenwand 17 die obere Seitenwand und die schräge Seitenwand 18 die untere Seitenwand.

In der Sicherheitsscheibe 5 ist in deren unterem Bereich eine Öffnung 19 vorgesehen, mit dahinter liegenden Halogenstrahlern 21, insgesamt drei an Anzahl. Weiterhin sind in den schrägen Seitenwänden 15 und 16 auf der selben Höhe wie die Öffnung 19 jeweils eine Öffnung 23 und 25 vorgesehen, hinter denen jeweils ein weiterer Halogenstrahler 21 angeordnet ist, von denen nur der in der schrägen Seitenwand 15 in dieser leicht schrägen Ansicht von Fig. 1 ersichtlich ist. Die Anordnung der Halogenstrahler 21 wird weiter unten unter Bezugnahme auf Fig. 2 erläutert.

In den schrägen Seitenwänden 15 und 16 sind weiterhin Öffnungen 27 und 28, in der Ausführungsform gemäß Fig. 1 zehn Öffnungen 27 und zehn Öffnungen 28 vorgesehen, die dazu dienen, Licht von dahinterliegenden Leuchtdiodenstreifen seitlich abstrahlen zu lassen.

In der unteren Seitenwand 18 ist weiterhin ein Schloss 29 vorgesehen, das mithilfe eines Sicherheitsschlüssels geöffnet werden kann, wonach der Deckel 3 leicht abgehoben werden kann und den Zugang zu den dahinterliegenden Leuchtmitteln ermöglicht.

Bezugnehmend auf Fig. 2 ist dort in Teilansicht ein Gehäuse 31 der Brandnotleuchte 1 ohne Deckel 3 dargestellt. Auf einer Montageplatte 33 sind fünf Halogenstrahler 21 angeordnet, wobei sie jeweils unter einem bestimmten Winkel zueinander angeordnet sind, wodurch ein Gesamtlichtkegel mit einem Winkel α von +90° und -90° erreicht wird. Wie aus Fig. 2 ersichtlich, ist der mittlere Halogenstrahler auf einer optischen Achse X ausgerichtet, die im Wesentlichen senkrecht zur Frontseite der Brandnotleuchte verläuft. Der unmittelbar davon links und der unmittelbar davon rechts angeordnete Halogenstrahler ist unter einem Winkel β von ca. 35° zur optischen Achse X angeordnet. Die beiden äußeren Halogenstrahler sind jeweils unter einem Winkel γ von ca. 20° angeordnet, wobei der Winkel γ zwischen der optischen Achse X₂ des Halogenstrahlers und der Senkrechten zur optischen Achse X aufgespannt ist.

Als Halogenstrahler können beispielsweise 20 W-Halogenstrahler mit einem Durchmesser von jeweils 50 mm Verwendung finden.

Wie weiterhin ersichtlich, sind die Halogenstrahler 21 nach leichtem Entfernen des Deckels 3 unmittelbar zugänglich und können bei Ausfall entsprechend schnell ausgewechselt werden, indem sie aus ihren jeweiligen Fassungen 22 leicht entfernbar und durch neue Halogenstrahler 21 ersetzbar sind.

In Fig. 3 ist eine Montageplatte 35 gezeigt, in der Hochleistungs-Leuchtdioden 37, insgesamt 12 an der Zahl, sowohl an den vier Eckpunkten der Montageplatte 35 als auch in einer kreisförmigen Anordnung um das Zentrum der Montageplatte 35 herum angeordnet sind. Die Leuchtdioden 37 sind dabei so geschaltet, dass bei Ausfall einer Leuchtdiode die anderen Leuchtdioden weiter in Betrieb sind.

Die Leuchtdioden 37 werden über Leitungen 39 mit Strom von einer Konstantspannungsquelle (nicht dargestellt) versorgt, wodurch sichergestellt wird, dass Netzspannungsschwankungen keine Schwankungen in der LED-Helligkeit erzeugen.

Mit der vorliegenden Erfindung wird somit eine Brandnotleuchte mit Fluchtwegkennzeichnungen geschaffen, bei der vorteilhafterweise eine einfachere und billigere Ausgestaltung als bei Brandnotleuchten des Standes der Technik erreicht wird, und insbesondere nicht nur eine erheblich längere Lebensdauer der konstanten Fluchtwegkennzeichnungsbeleuchtung und damit erheblich geringere Wartungsarbeiten an den Leuchten erreicht wird, sondern auch durch die Mehrzahl an Halogenstrahlern eine größere Ausfallsicherheit der Brandnotleuchten selbst, und eine bessere, sowohl breitere als auch intensivere Beleuchtung des Tunnels im Brandfall erreicht wird.

## Patentansprüche

1. Brandnotleuchte (1) mit Fluchtwegkennzeichnungen (10, 11, 12) für Tunnels, mit
einem Gehäuse (31) zur Aufnahme von Leuchtmitteln (21, 37),
einem Deckel (3), der eine Sicherheitsscheibe, bevorzugt eine Sicherheitsglasscheibe (5) aufweist, auf der Fluchtsymbole (10, 11, 12) angebracht sind, und die zur Beleuchtung der Sicherheitsglasscheibe (5) von ihrer Rückseite von Leuchtmittel (37) beleuchtet werden, die aus einer Mehrzahl von Leuchtdioden (37) gebildet sind, und
einer Brandnotleuchteneinrichtung (20), die im Brandfall leuchtet und dabei einen vorbestimmten Leuchtkegel oder Leuchtbereich erzeugt,
**dadurch gekennzeichnet,**
**dass** die Brandnotleuchteneinrichtung (20) aus einer Mehrzahl von Halogenstrahlern (21) gebildet ist, die zueinander winkelig versetzt angeordnet sind, wodurch sie in Betrieb den geforderten Leuchtkegel oder Leuchtbereich erzeugen,
**dass** die Mehrzahl von Halogenstrahlern (21) in dem Gehäuse (31) angeordnet ist, und in Betrieb durch eine Mehrzahl von Öffnungen (19, 23, 25) im Deckel (3) nach außen leuchten, und
**dass** die Leuchtdioden (37) so verschaltet angeordnet sind, dass beim Ausfall einer Leuchtdiode die restlichen Leuchtdioden (37) zur Beleuchtung der Sicherheitsglasscheibe (5) weiterhin leuchten.

2. Brandnotleuchte nach Anspruch 1, **dadurch gekennzeichnet, dass** die Leuchtdioden Hochleistungs-Leuchtdioden (37) sind.

3. Brandnotleuchte nach Anspruch 1 oder 2, **dadurch gekennzeichnet, dass** als Stromquelle für die Leuchtdioden eine Konstantspannungsquelle vorgesehen ist.

4. Brandnotleuchte nach einem der Ansprüche 1 bis 3, **dadurch gekennzeichnet, dass** fünf Halogenstrahler (21) vorgesehen sind, die so zueinander winkelig versetzt derart angeordnet sind, dass sie einen Leuchtkegel oder Leuchtbereich mit einem Winkel von im Wesentlichen 180° erzeugen.

5. Brandnotleuchte nach einem der Ansprüche 1 bis 4, **dadurch gekennzeichnet, dass** der Deckel (3) mit integrierter Sicherheitsscheibe (5) aus Edelstahl gebildet ist und ein Schloss (29) zur Verriegelung des Deckels (3) am Gehäuse (31) vorgesehen ist, derart, dass durch Entriegelung des Schlosses (29) mittels Sicherheitsschlüssel (30) oder Vierkantöffner, der Deckel (3) entfernt werden kann.

6. Brandnotleuchte nach einem der Ansprüche 1 bis 5, **dadurch gekennzeichnet, dass** seitlich angebrachte Leuchtdiodenstreifen vorgesehen sind, die durch eine geführte Kontaktsteckung beim Anbringen des Deckels eingeschaltet werden.

## Claims

1. A fire emergency lamp (1) with escape route markings (10, 11, 12) for tunnels, with
one cabinet (31) for holding illuminants (21, 37),
one cover (3) with one safety screen, preferably a glass safety screen (5), with escape symbols (10, 11, 12) on said safety screen, which are illuminated from their rear with an illuminant (37) which consists of a number of light-emitting diodes (37) to illuminate the glass safety screen, and
a fire emergency light device (20), which illuminates in the case of fire, thereby causing a pre-defined cone or area of light,
wherein
the fire emergency light device (20) consists of a number of halogen spotlights (21) which are arranged at an angle to each other whereby their activation creates the required cone or area of light,
the majority of the halogen spotlights (21) are located in the cabinet (31) and illuminate outwards when activated through a number of openings (19, 23, 25) in the cover (3), and
the light-emitting diodes (37) are interconnected in such a way that if one light-emitting diode fails, the remaining light-emitting diodes (37) will continue to illuminate the glass safety screen (5).

2. A fire emergency lamp according to claim 1, wherein the light-emitting diodes are high performance light-emitting diodes (37).

3. A fire emergency lamp according to claim 1 or 2, wherein a constant voltage source is used as a source of electricity for the light-emitting diodes.

4. A fire emergency lamp according to one of claims 1 to 3, wherein five halogen spotlights (21) are provided which are arranged at angle to each other whereby they create a cone or area of light with an angle of essentially 180°.

5. A fire emergency lamp according to one of claims 1 to 4, wherein the cover (3) with integrated safety screen (5) is constructed of stainless steel and the cabinet (31) is fitted with a lock (29) for locking the cover (3), whereby the cover can be removed when the lock (29) is opened by means of a safety key (30) or square opener.

6. A fire emergency lamp according to one of claims 1 to 5, wherein side strips of light-emitting diodes are activated by means of a conductive plug-in mount when the cover is attached.

## Revendications

1. Lampe d'avertissement d'incendie (1) pourvue de signalements de l'issue de secours (10, 11, 12) pour des tunnels, comprenant
un boîtier (31) pour loger des moyens lumineux (21, 37),
un couvercle (3) qui présente une vitre de sécurité, de préférence une vitre en verre de sécurité (5), sur laquelle sont placés des symboles de fuite (10, 11, 12), qui sont éclairés à partir de leur face arrière, pour l'éclairage de la vitre en verre de sécurité (5), par des moyens lumineux (37) formés d'une pluralité de diodes électroluminescentes (37),
un système d'éclairage avertisseur d'incendie (20), qui s'allume en cas d'incendie et génère alors un cône lumineux ou une zone lumineuse prédéfinis,
**caractérisée en ce que**
le système d'éclairage avertisseur d'incendie (20) est formé d'une pluralité de projecteurs à halogène (21), qui sont disposés en déport mutuel angulaire, en générant de ce fait en cours de service le cône lumineux ou la zone lumineuse requis,
la pluralité de projecteurs à halogène (21) est disposée dans le boîtier (31), et les projecteurs, en cours de service, éclairent en direction de l'extérieur au travers d'une pluralité d'ouvertures (19, 23, 25) prévues dans le couvercle (3), et
les diodes électroluminescentes (37) sont câblées de sorte que, en cas de défaillance d'une diode, les diodes électroluminescentes restantes (37) restent allumées pour l'éclairage de la vitre en verre de sécurité (5).

2. Lampe d'avertissement d'incendie suivant la revendication 1, **caractérisée en ce que** les diodes électroluminescentes sont des diodes (37) à grande puissance.

3. Lampe d'avertissement d'incendie suivant l'une des revendications 1 et 2, **caractérisée en ce qu'**une source à tension constante est prévue comme source de coursant pour les diodes électroluminescentes.

4. Lampe d'avertissement d'incendie suivant l'une des revendications 1 à 3, **caractérisée en ce que** sont prévus cinq projecteurs à halogène (21), qui sont disposés en déport mutuel angulaire de telle sorte qu'ils génèrent un cône lumineux ou une zone lumineuse sous un angle d'essentiellement 180°.

5. Lampe d'avertissement d'incendie suivant l'une des revendications 1 à 4, **caractérisée en ce que** le couvercle (3) avec vitre de sécurité intégrée (5) est formé d'acier spécial et une serrure (29) est prévue pour le verrouillage du couvercle (3) sur le boîtier (31), de telle sorte que le couvercle (3) peut être retiré par déverrouillage de la serrure (29) au moyen d'une clef de sûreté (30) ou d'un outil à tête carrée.

6. Lampe d'avertissement d'incendie suivant l'une des revendications 1 à 5, **caractérisée en ce que** sont prévues des bandes de diodes électroluminescentes montées latéralement, qui sont commutées par un raccordement à fiches guidé lors de la mise en place du couvercle.
